# EUROPÄISCHE PATENTSCHRIFT

(11) **EP 0 062 153 B1**
(45) Veröffentlichungstag und Bekanntmachung des Hinweises auf die Patenterteilung: **24.04.1985**
(21) Anmeldenummer: 82101168.1
(22) Anmeldetag: 17.02.1982
(51) Int. Cl.: F25D 23/08, E06B 7/22

(54) **Rahmenförmige Dichtung aus Kunststoff für die Tür eines Kühlmöbels**
Frame-shaped plastics seal for a refrigerator door
Joint d'étanchéité en forme de cadre, en matières plastiques, pour la porte d'un réfrigérateur

(30) Priorität: 26.03.1981 DE 3111924
(43) Veröffentlichungstag der Anmeldung: 13.10.1982
(73) Patentinhaber: REHAU AG + Co, 95111 Rehau (DE)
(72) Erfinder: Bittel, Günther, D-8520 Erlangen (DE)

## Beschreibung

Die Erfindung betrifft eine rahmenförmige Dichtung aus Kunststoff für die Tür eines Kühlmöbels mit einem Dichtungsteil, das einen rechteckförmigen, ein Magnetband aufnehmenden Rohrquerschnitt gegenüber der Anschlagfläche und einen etwa trapezförmigen Balgquerschnitt aufweist, der unter Einbeziehung des Rohrquerschnittes durch eine erste, kurze Balgwand, durch eine einem Befestigungsschenkel zugewandte zweite Balgwand und durch eine dritte Balgwand, die im unbelasteten Zustand buckelförmig um einen Abstand über die Anschlagfläche des Rohrquerschnittes hinausragt und eine Rohrwand mit der zweiten Balgwand verbindet, gebildet ist, und mit einem winkelförmigen Halteteil, das einen Befestigungsschenkel und einen zur Anschlagfläche vorstehenden Haltesteg aufweist, wobei eine Rohrand und die kurze Balgwand sowie der Haltesteg auf einer Seite der Dichtung liegen und an dieser Seite ein Wandteil mit einer Sollknickstelle vorgesehen ist.

Dichtungsprofile dieser Art sind seit langer Zeit und in großem Umfang bekannt. Nur beispielsweise wird hier auf die Profilausbildung verwiesen, die durch die DE-AS 1 509 238 bekannt geworden ist. Das dort beschriebene Profil besitzt neben dem Halteteil zwei ohrenartig nach außen ragende, wandverschwächte Verbindungsstege, die zwischen sich eine Hohlkammer bilden und im oberen Bereich im Abstand von dem Halteteil eine in sich abgeschlossene Aufnahmekammer für ein Magnetband tragen. Weitere Ausführungsformen dieser Art ergeben sich aus der US-PS 3 378 956.

Diese bekannten Dichtungsprofile mit magnetischer Einlage werden zu Dichtungsrahmeh verarbeitet und haben als solche die Aufgabe, bestehende Luftspalten zwischen der Tür bzw. dem Deckel und dem zugeordneten Korpusgehäuse bei Kühlschränken, Kühlmöbeln, Kühltruhen usw. abzudichten. Zum Ausgleich vorhandener Bautoleranzen im Türanschlagbereich wie auch zum Ausgleich sich bildender Türdurchbiegungen aufgrund des Temperaturgefälles zwischen Kühlmöbelinnenraum und Außentemperatur sind an solche Dichtungen die Forderungen gestellt, sowohl Toleranzen im Plusbereich als auch Verdrückungen im Minusbereich aufzufangen.

Zu diesem Zweck sind die die Magnettasche tragenden Balgwände so ausgebildet, daß sie sich wie ein Faltenbalg dehnen und drücken lassen. Zusammen mit den Balgwänden und dem Haltesteg des Befestigungsschenkels bildet sich bei den bekannten Dichtungen nach dem Stand der Technik eine geschlossene Hohlkammer. Diese Hohlkammer legt sich beim Schließen des Kühlmöbels zwischen den Türspalt und gleicht dabei mehr oder weniger die vorhandenen Bautoleranzen aus. Gleichzeitig wird die Dichtung durch das Magnetband im Bereich der Magnettasche an den Korpus des Kühlmöbels gedrückt, so daß im großen und ganzen eine ausreichende Abdichtung zwischen Kühlmöbelinnenraum und Außenatmosphäre geschaffen wird.

Bei Gefrierschränken mit ihren niedrigeren Temperaturen wird das Dichtungsprofil zusätzlich derart ausgestaltet, daß ein Dichtungsbalg über das Niveau der oberen Kante der Magnettasche um einen definierten Abstand hinausragt, um beim Schließvorgang durch den damit zu erzielenden Pressdruck in diesem Bereich eine zusätzliche Dichtwirkung zu erreichen.

Eine derartige Ausbildung eines bekannten Dichtprofils ergibt sich aus der GB-PS 894 249. Das dort beschriebene Dichtprofil besitzt eine Balgwand mit einer Sollknickstelle, welche in den trapezförmigen Balgquerschnitt hineinragt. Diese Ausführungsart verbessert die Dichtmöglichkeiten des Dichtprofils geringfügig gegenüber dem zuvor beschriebenen Stand der Technik, schafft jedoch keine optimale Abdichtung. Der Grund dafür liegt darin, daß die in den Balgquerschnitt hineinragende Sollknickstelle das Abheben des Dichtungsbalges von den Türspaltbegrenzungen nicht verhindert, so daß der gekühlte Innenraum nur noch durch die Magnettasche bzw. den Haltesteg des Befestigungsschenkels von der Au- βenatmosphäre getrennt ist. Dadurch entstehen erhebliche Verluste.

Der Nachteil der bekannten Dichtungsprofile ist insgesamt darin zu sehen, daß mit diesen Profilformen auftretende Toleranzen nur in begrenztem Rahmen überbrückt werden können. Die begrenzte Flexibilität dieser Dichtungsprofile führt dazu, daß in bestimmten Gebrauchssituationen ein Abheben der beim Schließvorgang anliegenden Dichtungsteile von den Dichtflächen nicht zu verhindern ist. Dies geschieht insbesondere dort, wo die Wechselwirkungen zwischen kaltem Innenraum des Kühlgerätes und der Außenatmosphäre dazu führen, daß stärkere Durchbiegungen der beweglichen Elemente wie Tür, Abdeckung usw. auftreten.

Es kann jedoch bei diesen Dichtprofilen auch vorkommen, daß aufgrund größerer Bautoleranzen auch beim Schließen der Tür die Dichtung nicht überall an den Dichtflächen anliegt. Hebt beispielsweise bei einer Ausführung derart, daß die innere Balgwand über das Niveau der Magnettasche um einen Abstand hinausragt und damit eine Pressdichtung erzielt wird, der Dichtungsbalg aufgrund eines Temperaturgefälles von seinem Pressitz ab und gibt dadurch einen Spalt zwischen der Dichtung und dem Korpusrahmen frei, kann die Kälte ungehindert bis zur Magnettasche vordringen. Bei großen Temperaturunterschieden reicht die Magnettasche allein nicht aus, die Kälte zurückzuhalten, so daß diese nach außen abströmt und damit einen erheblichen Energieverlust verursacht. Das gleiche gilt, wenn die Pressdichtung unten im Bereich des Halteschenkels aufgrund solcher äu- βeren Bewegungen im Dichtungsbereich abhebt. In diesen Fällen ist der Kälteverlust noch gravierender, da dann einer Auswanderung der Kälte nur noch der Querschnitt des Haltesteges des Befestigungsschenkels entgegensteht.

Die Erfindung hat sich die Aufgabe gestellt, diese Nachteile zu vermeiden und eine Dichtung für einen Dichtrahmen anzugeben, welche eine optimale Anlage der dichtenden Bereiche des Dichtprofils an die zugeordneten Korpusteile auch dann gewährleistet, wenn extreme Einflußnahmen durch hohes Temperaturgefälle oder durch große Bauteiltoleranzen zu überwinden sind. Erfindungsgemäß wird dazu vorgeschlagen, daß der Wandteil mit der Sollknickstelle außerhalb des Balgquerschnittes zwischen dem Haltesteg und der kurzen Balgwand angeordnet ist, daß die dem Befestigungsschenkel zugewandte Balgwand der Dichtung aus dem Verbindungsbereich zwischen dem oberen Ende der Sollknickstelle mit der kurzen Balgwand schräg in Richtung auf den Befestigungsschenkel verläuft und außerhalb des Dichtungsbalges in einen Stegabschnitt ausläuft, welcher eine zum Befestigungsschenkel gerichtete Wandverschwächung aufweist, und daß der Stegabschnitt mit seinem freien Ende mindestens bis auf die Höhe des Befestigungsschenkels ragt, so daß er im eingebauten Zustand der Dichtung auf einer Halterung der Dichtung aufliegt.

Ein wesentliches Merkmal der Erfindung wird darin gesehen, daß die Sollknickstelle aus dem Bereich des Balgquerschnittes in den Haltesteg des Befestigungsschenkels hineinverlegt ist. Dadurch wird der Vorteil erzielt, daß die hauptsächliche Bewegung der Dichtung nur noch in dem durch die Sollknickstelle gebildeten Dehnungselement stattfindet. Die anderen Bereiche des Balgquerschnittes mit seinen Balgwänden bleiben dem gegenüber weitgehend unbewegt. Dies ist als erheblicher Vorteil gegenüber dem bisher bekannten Stand der Technik anzusehen, weil dadurch auch bei maximaler Inanspruchnahme der Dehnfähigkeit der das Magnetband aufnehmende Rohrquerschnitt mit der zusätzlichen Luftkammerdichtung unverändert in ihrem Anlagebereich verharren, während die auftretenden Bewegungskräfte nahezu ausschließlich durch die Sollknickstelle aufgefangen werden.

Bei der erfindungsgemäßen Dichtung werden die auftretenden Kräfte deswegen optimal auf die Sollknickstelle im Haltesteg des Befestigungsschenkels übertragen, weil die oberhalt der Sollknickstelle angeformte Balgwand, die den definierten Rohrquerschnitt für das Magnetband trägt, kurz gehalten ist, während die gegenüberliegende Balgwand dem gegenüber erheblich länger ausgebildet ist. Diese unterschiedliche Gestaltung der Balgwände führt dazu, daß wegen der kurzen Anbindung im Bereich der Sollknickstelle die Bewegungen der Dichtung, die im Fachbereich als « Atmung » bezeichnet werden, direckt auf den Bereich der Sollknickstelle übertragen werden. So werden die Balgwände des trapezförmigen Balgquerschnittes der erfindungsgemäßen Dichtung erst dann in ihrer Form verändert, wenn entweder die Sollknickstelle durch Zugkräfte in gestrecktem Zustand vorliegt oder die Sollknickstelle durch Druckkräfte derart zusammengedrückt ist, daß sich diese Druckkräfte anschließend auf den von den Balgwänden begrenzten Balgquerschnitt übertragen. Dadurch wird die ganze Bandbreite der Bewegungsmöglichkeiten der erfindungsgemäßen Dichtung deutlich.

Es hat sich als vorteilhaft herausgestellt, daß der Bereich der Sollknickstelle bereits wandverschwächt ist, wobei diese Wandverschwächung beispielsweise die Wanddicken des Rohrquerschnitts für die Aufnahme des Magnetbandes haben kann. Auch der Haltesteg des Befestigungsschenkels, der den unteren Abschluß des durch die Balgwände gebildeten Hohlraumes bildet, kann wenigstens teilweise die gleiche Wanddicke aufweisen wie die Sollknickstelle. Weiterhin erscheint es zweckmäßig, daß die dem Befestigungsschenkel zugewandte Balgwand aus dem Verbindungsbereich zwischen dem oberen Ende der Sollknickstelle und der kurzen Balgwand schräg in Richtung auf den Befestigungsschenkel zu verläuft. Dadurch wird das Volumen der Luftkammer des Balgquerschnittes entsprechend erhöht und die Dichtwirkung optimiert. Diese Luftkammer des Balgquerschnittes kann als allseits geschlossener Hohlraum bezeichnet werden, da das erfindungsgemäße Dichtprofil zu vierseitigen Rahmen verschweißt wird, wobei durch die Luftkammern eine Verbindung auch über die verschweißten Endbereiche erhalten wird.

Das Verschweißen der erfindungsgemäßen Dichtprofile in den Eckbereich zu einsatzfähigen Dichtungsrahmen ergibt einen weiteren Vorteil gegenüber dem bisherigen Stand der Technik. Dadurch nämlich, daß die Sollknickstellen bei den bekannten Dichtungsprofilen in den Bereich des Dichtungsbalges verlegt waren, konnte bei der Verschweissung in den Eckbereichen der hergestellten Rahmen durch abgeschmolzenes Kunststoffmaterial eine derartige Verhärtung eintreten, daß dort eine « Atmung der Dichtung im Einsatz nicht mehr gewährleistet war. Diese Kunststoffmaterialansammlungen in den Eckbereichen - bedingt durch den Schweißvorgang - konnten auch nachträglich nicht entfernt werden, da der Dichtungsbalg eine geschlossene Einheit bilden muß und nicht verletzt weren darf. Derartige Rahmen mit solchen verhärteten Eckbereichen waren Ausschuß und konnten nicht mehr benutzt werden.

Bei den Dichtungsprofilen nach der Erfindung können beim Eckenverschweißen die entstehenden Schweißwulste von außen definiert beeinflußt werden, insbesondere im Bereich der hier besonders gefährdeten Sollknickstellen. Dadurch können mit den erfindungsgemäßen Dichtungsprofilen Dichtungsrahmen hergestellt werden, welche elastische und voll atmungsfähige Schweißecken aufweisen, die geeignet sind, auch bei denkbar extremen Anforderungen ihre Zweckbestimmung als Kühlgerätedichtung zu erfüllen.

Vorteilhaft ragt die Sollknickstelle winkelförmig in den Innenraum der von der dem Befestigungsschenkel zugewandten Balgwand und dem Befestigungsschenkel selbst gebildeten zusätzlichen Luftkammer hinein. Selbstverständlich kann die Sollknickstelle auch nach außen gerichtet sein. Hier wird ein weiterer Vorteil des erfindungsgemäßen Dichtprofiles deutlich. Neben der durch die Balgwände und durch den das Magnetband aufnehmenden Rohrquerschnitt gebildeten, als Luftkammerdichtung wirkenden Hohlkammer ist durch die Schrägstellung der dem Befestigungsschenkel zugewandten Balgwand, dem als Sollknickstelle ausgebildeten Haltesteg und der Halterung des Befestigungsschenkels eine zusätzliche Luftkammer gebildet, da das freie Ende der dem Befestigungsschenkel zugewandten Balgwand sich auf der Halterung des Befestigungsschenkels abstützt. Die Halterung des Befestigungsschenkels kann hierbei eine Begrenzungsplatte für das zugeordnete Bauteil sein, unter welche sie eingeschoben und verrastet, verklemmt, verschraubt usw. wird. Die zusätzliche Luftkammer bewirkt eine weitere Optimierung des Dichtungseffektes von mit den erfindungsgemäßen Dichtungen hergestellten Dichtungsrahmen.

Die Flexibilität der erfindungsgemäßen Dichtungen wird noch dadurch erhöht, daß die dem Befestigungsschenkel zugewandte Balgwand im Bereich ihres freien Endes eine zum Befestigungsschenkel gerichtete Wandverschwächung aufweist. Diese Wandverschwächung bewirkt, daß bei zunehmendem Dichtdruck das freie Ende der Balgwand einknickt, ohne von der Halterung des Befestigungsschenkels abzuheben. Die Wandverschwächung hat damit die Aufgabe, auch bei zunehmendem Druck auf die Sollknickstelle eine Veränderung des trapezförmigen Balgquerschnittes der oberen Luftkammer zu verhindern und löst diese Aufgabe dadurch, daß das freie Ende der dem Befestigungsschenkel zugewandten Balgwand knickfähig ausgestattet ist. Nach dem Ende der Belastung stellt sich die Einknickung aufgrund der dem verwendeten Kunststoffmaterial immanenten Elastizität wieder zurück, so daß beim Ansetzen von Zugkräften auf die Dichtung ein Abheben des freien Endes der Balgwand von der Halterung des Befestigungsschenkels so lange wie möglich verhindert wird.

Die dadurch gegebene Bewegungsmöglichkeit wird noch verstärkt durch die vorteilhafte Ausgestaltung derart, daß die gegenüber der Wandverschwächung angelenkte Balgwand mit ihrer Wurzel leicht versetzt hinter der Wandverschwächung angeformt ist.

Insgesamt gesehen bringt die erfindungsgemäße Dichtung erhebliche Vorteile in der dichtenden Aufnahme von Bewegungskräften wie auch in der Überbrückung vorhandener Bautoleranzen. Einer der Vorteile wird insbesondere darin gesehen, daß die Bewegungsfähigkeit gerade in den sensiblen Eckbereichen der erfindungsgemäßen Profilform trotz der Schweißverbindung der Dichtungsecken voll erhalten bleiben kann.

In der Zeichnung sind Ausführungsbeispiele der erfindungsgemäßen Dichtung schematisch dargestellt ; es zeigt :
Figur 1 den Querschnitt einer erfindungsgemäßen Dichtung
Figur 2 verschiedene Profilformen unter Verwendung der erfindungsgemäßen Eigenschaften
Figur 3 die Gegenüberstellung der Öffnungsvorgänge bei einer erfindungsgemäßen und einer herkömmlichen Dichtung.

Fig. 1 zeigt den Querschnitt einer erfindungsgemäßen Dichtung mit dem Befestigungsschenkel 1 und dem Haltesteg 11. Der Haltesteg 11 ist in der Verlängerung nach oben wandverschwächt dargestellt und bildet in diesem wandverschwächten Bereich die Sollknickstelle 12, die voll umfänglich außerhalb des Balgquerschnittes 2 angeordnet ist. Die Sollknickstelle 12 geht an ihrem oberen Ende über den Verbindungsbereich 4 in die kurze Balgwand 21 über, die ihrerseits in diesem Bereich den Rohrquerschnitt 3 für das Magnetband trägt. Der in den Rohrquerschnitt 3 einzuschiebende Magnet ist in der Zeichnung nicht dargestellt.

Der Rohrquerschnitt 3 ist auf der anderen Seite durch die Balgwand 22 abgestützt und gehalten. Die Balgwand 22 stößt in ihrem unteren Bereich auf die Balgwand 23 und ist mit dieser einstückig verbunden. Aus dem Verbindungsbereich 4 zwischen dem oberen Ende der Sollknickstelle 12 und der kurzen Balgwand 21 verläuft die Balgwand 23 schräg nach unten zu der in der Zeichnung nicht dargestellten Halterung 5 des Befestigungsschenkels 1. Im Bereich des freien Endes 231 der Balgwand 23 ist die Wandverschwächung 232 eingeformt. Gegenüber dieser Wandverschwächung 232 ist die Balgwand 22 angelenkt und zwar derart, daß sie mit ihrer Wurzel 221 vom freien Ende 231 der Balgwand 23 leicht versetzt angeordnet ist. Der Bereich von der Wandverschwächung 232 bis zum freien Ende 231 der Balgwand 23 ist als Stegabschnitt 233 bezeichnet.

In Fig. 2 sind beispielsweise einige Profilformen mit verschiedenen Ausbildungen der Balgwände 21, 22 und verschiedene Lösungen für Verrasterungen des Befestigungsschenkels 1 dargestellt. Durch diese gezeigten Möglichkeiten wird keine Beschränkung auf die speziellen Darstellungsformen herbeigeführt. Es sind vielmehr alle weiteren denkbaren Profilformen von der Erfindung erfaßt, sofern sie die besonderen Eigenschaften und Vorteile des erfindungsgemäßen Dichtprofils aufweisen.

In Fig. 3 ist auf der linken Seite der Bewegungsvorgang einer erfindungsgemäßen Dichtung dargestellt, während auf der rechten Seite ein solcher Bewegungsvorgang mit einer Dichtung nach dem bekannten Stand der Technik gegenübergestellt ist. Die Figurenbeschreibung erfolgt von unten nach oben.

In der unteren Darstellung der linken Seite ist die erfindungsgemäße Dichtung in der Festlegung an der Tür 7 gezeigt. Die Tür 7 ist lediglich angedeutet. Die erfindungsgemäße Dichtung ist durch die Halterung 5 mit dem Befestigungsschenkel 1 an der Tür 7 festgelegt. Das freie Ende 231 der Balgwand 23 liegt auf der Halterung 5 des Befestigungsschenkels 1 auf. Die Sollknickstelle 12 ist nahezu in gestrecktem Zustand dargestellt. Der als Magnettasche ausgebildete Rohrquerschnitt 3 liegt über die Zugkraft des Magneten 31 an der dafür vorgesehenen metallischen Abdeckung 81 des angedeuteten Kühlmöbel-Korpus 8 dichtend an. Das gleiche gilt für den oberen Bereich der Balgwand 22, der in der Form einer Pressdichtung mit dem zugeordneten Korpusteil 8 verbunden ist. Die dargestellte Profilform zeigt deutlich, daß der Balgquerschnitt 2 mit seinem Luftpolster genauso als Dichtelement zwischen dem Inneren des Kühlgerätes und der Außenatmosphäre liegt, wie auch die zusätzliche Luftkammer 6, die durch die besondere Ausbildung der Balgwand 23 mit ihrem freien Ende 231 und den anderen Begrenzungsteilen gebildet ist.

Dem gegenüber zeigt die rechts gegenübergestellte Zeichnung mit einem Profil der bekannten Raumform, daß das freie Ende des Befestigungsschenkels einerseits und der obere Bereich der rechten Balgwand von den zugeordneten Wandflächen der Tür und des Kühlmöbel- Korpus abgehoben haben. Die Kälte kann unmittelbar im oberen Bereich bis zur Magnettasche und im unteren Bereich bis zum Haltesteg des Befestigungsschenkels vordringen. Die Nachteile dieser Ausführungsform werden ohne weiteres bei der vergleichenden Betrachtung beider Darstellungen deutlich.

Die mittlere Zeichnungsgegenüberstellung zeigt auf der linken Seite das Profil der Erfindung mit beginnendem Andruck.

Dies wird deutlich dadurch, daß die Sollknickstelle 12 gegenüber der unteren Darstellung mehr nach innen eingedrückt ist. Ferner hat sich die Stellung des freien Endes 231 der Balgwand 23 gegenüber der unteren Darstellung in abknickender Weise verändert. Der Balgquerschnitt 2 ist mit seinen Balgwänden im Querschnitt unverändert geblieben. Die zusätzliche Luftkammer 6 ist ebenfalls beibehalten.

Die dieser Darstellung gegenübergestellte Zeichnung auf der rechten Seite zeigt, daß der obere Bereich der rechten Balgwand von der zugeordneten Fläche des Kühlmöbelkorpus abgehoben hat. Auch das freie Ende des Befestigungsschenkels befindet sich nicht in der Anlage an der Tür. Die Nachteile der unteren Zeichnung treten also auch noch bei dieser Stellung voll in Erscheinung. Die in die linke Balgwand eingebrachte Sollknickstelle ist gegenüber der unteren Darstellung mehr nach außen gedrückt.

Die linke obere Zeichnung zeigt schließlich die erfindungsgemäße Dichtung bei erhöhtem Druck. Die Sollknickstelle 12 ist noch weiter nach innen gedrückt, der freie Schenkel 231 der Balgwand 23 ist weiter nach oben verschoben. Aus dieser Darstellung wird deutlich, daß der Balgquerschnitt 2 mit seinen Balgwänden unverändert geblieben ist. Die Luftkammer 6 ist zwar im Querschnitt verändert, jedoch als zusätzlich dichtende Luftkammer erhalten geblieben.

Die dem gegenübergestellte rechte Zeichnung mit dem Profil nach dem Stand der Technik zeigt nur in dieser Stellung im oberen Bereich der rechten Balgwand ein Anliegen an den zugeordneten Korpusflächen und im unteren Bereich am freien Ende des Befestigungsschenkels ein Anliegen an den zugeordneten Türflächen. Nur bei dieser Stellung kann bei dem Profil nach dem Stand der Technik von einer optimalen Abdichtung gesprochen werden.

Diese Gegenüberstellung zeigt nochmals deutlich die Vorteile der erfindungsgemäßen Dichtung. Die beiden Luftkammern 2, 6 bleiben auch bei unterschiedlichen Druckverhältnissen voll erhalten, wobei die Abdichtungswirkung dieser Luftkammern dadurch gewährt wird, daß ihre höchsten Punkte bei allen drei dargestellten Bewegungsabläufen in ständiger Berührung mit den zugeordneten Flächen der Tür bzw. des Korpus stehen. Dies ist bei dem Profil nach dem Stand der Technik nur in der rechten oberen Stellung der Fall.

Die erfindungsgemäße Dichtung kann eingesetzt werden in Kühlmöbeln und Kühlzellen aller Art. Sie ist jedoch mit den geschilderten Vorteilen auch einsetzbar in anderen Geräten, Einrichtungen und Vorrichtungen, bei denen eine Abdichtung gegen Staub, Hitze, Feuchtigkeit und Temperatur erforderlich ist. Hier kommen beispielsweise Trockenschränke, Computergehäuse, Temperschränke usw. in Betracht.

## Patentansprüche

1. Rahmenförmige Dichtung aus Kunststoff für die Tür eines Kühlmöbels mit einem Dichtungsteil, das einen rechteckförmigen, ein Magnetband aufnehmenden Rohrquerschnitt (3) gegenüber der Anschlagfläche und einen etwa trapezförmigen Balgquerschnitt aufweist, der unter Einbeziehung des Rohrquerschnitts durch eine erste, kurze Balgwand (21), durch eine einem Befestigungsschenkel (1) zugewandte zweite Balgwand (23) und durch eine dritte Balgwand (22), die im unbelasteten Zustand buckelförmig um einen Abstand über die Anschlagfläche des Rohrquerschnittes hinausragt und eine Rohrwand mit der zweiten Balgwand (23) verbindet, gebildet ist, und mit einem winkelförmigen Halteteil, das einen Befestigungsschenkel (1) und einen zur Anschlagfläche vorstehenden Haltesteg (11) aufweist, wobei eine Rohrwand und die kurze Balgwand (21) sowie der Haltesteg (11) auf einer Seite der Dichtung liegen und an dieser Seite ein Wandteil mit einer Sollknickstelle (12) vorgesehen ist, dadurch gekennzeichnet, daß der Wandteil mit der Sollknickstelle (12) außerhalb des Balgquerschnitts (2) zwischen dem Haltesteg (11) und der kurzen Balgwand (21) angeordnet ist, daß die dem Befestigungsschenkel (1) zugewandte Balgwand (23) der Dichtung aus dem Verbindungsbereich (4) zwischen dem oberen Ende der Sollknickstelle (12) mit der kurzen Balgwand (21) schräg in Richtung auf den Befestigungsschenkel (1) verläuft und außerhalb des Dichtungsbalges (2) in einen Stegabschnitt (233) ausläuft, welcher eine zum Befestigungsschenkel (1) gerichtete Wandverschwächung (232) aufweist, und daß der Stegabschnitt (233) mit seinem freien Ende (231) mindestens bis auf die Höhe des Befestigungsschenkels (1) ragt, so daß er im eingebauten Zustand der Dichtung auf einer Halterung (5) der Dichtung aufliegt.

2. Rahmenförmige Dichtung nach Anspruch 1, dadurch gekennzeichnet, daß der Bereich der Sollknickstelle (12) wandverschwächt ist.

3. Rahmenförmige Dichtung nach Ansprüchen 1 und 2, dadurch gekennzeichnet, daß die Soliknickstelle (12) winkelförmig in den Innenraum der von der Balgwand (23) mit dem Stegabschnitt (233) und dem Befestigungsschenkel (1) der Dichtung zusätzlich gebildeten Luftkammer (6) hineinragt.

## Claims

1. A frame-shaped seal made of plastic for doors of refrigeration furniture, with a sealing part of rectangular tubular cross-section (3) for a magnetic strip opposite the stop face, and with a bellows part of approximately trapezoidal cross-section, which incorporates the tubular cross-section and is formed by a first, short bellows wall (21), a second bellows wall (23) facing a fixing leg (1) and a third bellow wall (22), which, when no pressure is applied to it, projects like a hump by a certain distance beyond the stop face of the tubular cross-section and connects one side of the tube with the second bellows wall (23) and with an angle-shaped retaining piece consisting of a fixing leg (1) and a retaining web (11), the retaining web projecting towards the stop face, where one side of the tubular cross-section and the short wall (21) of the bellows, and the retaining web (11) are arranged along one side of the seal and on this side a wall part with a folding area (12) is provided, this seal being characterized in that the wall part with the folding area (12) is accommodated outside the bellows cross-section (2) between retaining web (11) and the short bellows wall (21) and that the bellows wall (23) facing the fixing leg (1) of the seal comes from the joint area (4) between the upper end of the folding area (12) with the short bellows wall (21) in an inclined direction towards the fixing leg (1) and passes outside the sealing bellows (2) into a segment (233) which has a weakened section (232) pointing towards the fixing leg (1) and that the free end (231) of the segment (233) projects at least up to the height of the fixing leg (1) so that it rests on a retaining part (5) of the seal when the seal is installed.

2. A frame-shaped seal according to Claim 1, in which the wall thickness is reduced in the region of the folding area (12).

3. A frame-shaped seal according to Claims 1 and 2, in which the folding area (12) projects, making an angle, into the interior of the additional air chamber (6) formed by the bellows wall (23) with the segment (233) and the fixing leg (1) of the seal.

## Revendications

1. Garniture sous forme de cadre en matière plastique pour la porte d'un meuble frigorifique, avec une partie d'étanchage qui présente une section tubulaire (3) en forme de rectangle recevant une bande magnétique en face de la surface d'arrêt et une section de soufflet à peu près trapézoïdale qui, sous inclusion de la section tubulaire, est formée par une première, petite paroi de soufflet (21), par une seconde paroi de soufflet (23) tournée vers une aile de fixation (1) et par une troisième paroi de soufflet (22) qui, à l'état sans charge, dépasse d'un écart en saillie la surface d'arrêt de la section tubulaire et relie une paroi du tube avec la seconde paroi de soufflet (23), et avec une attache angulaire présentant une aile de fixation (1) et un étrier de retenue (11) en saillie par rapport à la surface d'arrêt, une paroi du tube et la petite paroi de soufflet (21) ainsi que l'étrier de retenue (11) se trouvant sur un côté de la garniture et une partie de paroi sur ce côté étant prévue avec un point de flexion (12), caractérisé par le fait que la partie de paroi avec le point de flexion (12) est disposée en dehors de la section de soufflet (2) entre l'étrier de retenue (11) et la petite paroi de soufflet (21), que la paroi de soufflet (23) de la garniture, tournée vers l'aile de fixation (1), va de la zone de jonction (4) de l'extrémité supérieure du point de flexion (12) avec la petite paroi de soufflet (21) obliquement en direction de l'aile de fixation (1) et aboutit en dehors du soufflet de garniture (2) en un tronçon d'étrier (233) qui présente un affaiblissement de paroi (232) dirigé vers l'aile de fixation (1), et que le tronçon d'étrier (233) fait saillie avec son bout libre (231) pour le moins jusqu'à hauteur de l'aile de fixation (1), de sorte qu'à garniture montée il repose sur une attache (5) de la garniture.

2. Garniture sous forme de cadre suivant revendication 1, caractérisée par le fait que la zone du point de flexion (12) est de paroi affaiblie.

3. Garniture sous forme de cadre suivant revendications 1 et 2, caractérisée par le fait que le point de flexion (12) fait saillie en forme d'angle dans la partie intérieure de la chambre d'air (6) constituée supplémentairement par la paroi de soufflet (23) avec le tronçon d'étrier (233) et l'aile de fixation (1) de la garniture.
